# EUROPÄISCHE PATENTSCHRIFT

(11) **EP 2 567 363 B1**
(45) Veröffentlichungstag und Bekanntmachung des Hinweises auf die Patenterteilung: **11.07.2018**
(21) Anmeldenummer: 11722356.0
(22) Anmeldetag: 05.05.2011
(51) Int. Cl.: G07D 11/00

(54) **VORRICHTUNG ZUM ZWISCHENSPEICHERN VON MINDESTENS EINEM WERTSCHEINTRANSPORTBEHÄLTER**
APPARATUS FOR TEMPORARILY STORING AT LEAST ONE BANKNOTE TRANSPORT CONTAINER
DISPOSITIF POUR LE STOCKAGE INTERMÉDIAIRE D'AU MOINS UN CONTENANT DE TRANSPORT DE BILLETS DE BANQUE

(30) Priorität: 05.05.2010 DE 102010016810
(43) Veröffentlichungstag der Anmeldung: 13.03.2013
(73) Patentinhaber: Wincor Nixdorf International GmbH, 33106 Paderborn (DE)
(72) Erfinder: DIETZ, Oliver, 33178 Borchen (DE)
(86) Internationale Anmeldenummer: PCT/EP2011/057222
(87) Internationale Veröffentlichungsnummer: WO 2011/138407

(56) Entgegenhaltungen:
- EP-A1- 1 082 514
- EP-A2- 0 235 103
- GB-A- 2 280 056

## Beschreibung

Die Erfindung betrifft eine Vorrichtung zum Zwischenspeichern von mindestens einem Wertscheintransportbehälter. Die Vorrichtung umfasst mindestens ein Aufnahmefach zur Aufnahme des Wertscheintransportbehälters. Der Wertscheintransportbehälter wiederum umfasst eine Entwertungseinheit zum Ungültigmachen von in dem Wertscheintransportbehälter aufgenommenen Wertscheinen und eine Steuereinheit mit einem Timer, die nach einem voreingestellten Zeitintervall die Entwertungseinheit automatisch auslöst. Ein weiterer Aspekt der Erfindung betrifft einen Wertscheintransportbehälter, der eine Entwertungseinheit zum Ungültigmachen von in ihm aufgenommenen Wertscheinen und eine Steuereinheit mit einem Timer umfasst.

Aus dem Dokument WO 2007 014803 A1 ist ein System zur Eingabe und Ausgabe von Wertscheinen bestehend aus verschiedenen Einrichtungen, wie einer Bezahlstation und einem Geldautomaten, bekannt. Es ist eine Transfereinheit mit einer Wertscheintransportvorrichtung und einer Wertscheinspeichereinrichtung vorgesehen, in die die Banknoten eingegeben, gespeichert und wieder ausgegeben werden können.

Aus dem Dokument WO 2006 041 358 A1 ist ein System zur Handhabung von Banknoten für den Einzelhandel bekannt. Zur Aufnahme von Banknote ist eine Geldkassette mit einem Rollenspeicher vorgesehen, wobei die Geldkassette einen Timer zum Auslösen eines Tintenkits umfasst.

Aus dem Dokument EP 2 031 567 A2 ist ein System für eine geschlossene Bargeldlogistikkette bekannt. Das System umfasst mehrere Kassenstationen und ein Kassenbüro mit einem Kassentresor, der eine Andockstation für auswechselbare Banknotenbehälter der Kassenstationen umfasst.

Aus dem Dokument WO 2008 092 754 A1 ist ein Werttransportfahrzeug mit einem Regalsystem zur Aufnahme von Werttransportbehältnissen bekannt.

Zur Erhöhung der Sicherheit werden Wertscheintransportbehälter mit Timern versehen, die eine im Behälter angeordnete Entwertungseinheit nach einem voreingestellten Zeitintervall automatisch auslösen. Problematisch an der Verwendung solcher Timer ist, dass, wenn es zu Verzögerungen beim Transport des Wertscheintransportbehälters kommt, der Timer den Auslösewert erreicht und somit die Entwertungseinheit zum Ungültigmachen der in dem Wertscheintransportbehälter aufgenommenen Wertscheine ausgelöst wird, obwohl kein Manipulationsversuch vorliegt. In diesem Fall werden die Wertscheine unnötigerweise entwertet, wodurch unnötig Kosten und Aufwand entstehen. Eine solche unnötige Auslösung der Entwertungseinheit wird auch als Fehlauslösung bezeichnet.

Aus dem Dokument EP 1 082 514 B1 ist eine Kassette bekannt, die eine Entwertungseinheit zum Entwerten von in ihr aufgenommenen Wertsachen umfasst. Diese Entwertungseinheit wird insbesondere dann ausgelöst, wenn ein voreingestellter Timer abgelaufen ist. Die Kassette ist in einer sogenannten Basisstation zwischenspeicherbar, wobei detektiert wird, wenn die Kassette aus der Basisstation entnommen wird. In diesem Moment wird der Timer, der solange, wie die Kassette in der Basisstation aufgenommen ist, deaktiviert ist, aktiviert und beginnt somit zu laufen.

Aus dem Dokument GB 2280056 A ist ein Werttransportbehälter bekannt, der eine über einen Timer gesteuerte Entwertungseinheit zum Entwerten der aufgenommenen Wertgegenstände umfasst. Der Timer ist hierbei nur dann aktiviert, wenn der Wertbehälter in Bewegung ist. Ist der Behälter dagegen im Rack aufgenommen, ist der Timer deaktiviert, sodass es nicht zu einer Auslösung der Entwertungseinheit kommen kann. Hierfür ist in der Geldkassette ein Sensor vorgesehen, mit dessen Hilfe die Bewegung des Wertbehälters detektiert werden kann.

Es ist Aufgabe der Erfindung, eine Vorrichtung zum Zwischenspeichern von mindestens einem Wertscheintransportbehälter und einen Wertscheintransportbehälter anzugeben, durch die die Anzahl der Fehlauslösungen einer Entwertungseinheit von Wertscheintransportbehältern reduziert wird.

Diese Aufgabe wird durch eine Vorrichtung mit den Merkmalen des Patentanspruchs 1 und durch einen Wertscheintransportbehälter mit den Merkmalen des weiteren unabhängigen Patentanspruchs gelöst. Vorteilhafte Weiterbildungen der Erfindung sind in den abhängigen Patentansprüchen angegeben.
Durch das Herstellen einer Datenübertragungsverbindung zwischen einer Steuereinheit der Vorrichtung und der Steuereinheit eines in dem Aufnahmefach der Vorrichtung aufgenommenen Wertscheintransportbehälters und der Übertragung von Daten zur Einstellung des Timers über diese Datenübertragungsverbindung von der Steuereinheit der Vorrichtung zur Steuereinheit des Wertscheintransportbehälters wird erreicht, dass der Timer, wenn der Wertscheintransportbehälter in der Vorrichtung zwischengespeichert ist, entsprechend den jeweiligen Anforderungen eingestellt werden kann. Hierdurch wird die Anzahl der Fehlauslösungen der Entwertungseinheit reduziert. Das unveränderte Weiterlaufenlassen des Timers erfolgt insbesondere dann, wenn die Steuereinheit die noch verbleibende Restlaufzeit des Timers ermittelt und mit einem voreingestellten Grenzwert verglichen hat und der Vergleich ergeben hat, dass die Restlaufzeit größer als der Grenzwert ist. Durch das Anhalten des Timers erreicht, dass der Timer, wenn der Wertscheintransportbehälter in der Vorrichtung aufgenommen ist, nicht weiter herunterzählt, so dass bei Verzögerungen des Transportes des Werttransportbehälters durch Zwischenspeicherung in der Vorrichtung ein Auslösen der Entwertungseinheit verhindert wird.
Die Vorrichtung umfasst vorzugsweise mehrere Aufnahmefächer, in denen jeweils mindestens ein Wertscheintransportbehälter aufnehmbar ist. Hierdurch wird erreicht, dass in der Vorrichtung gleichzeitig mehrere Wertscheintransportbehälter aufgenommen werden können. Die Vorrichtung umfasst hierzu insbesondere ein als Rack ausgebildetes Gestell, in dem eine Vielzahl von Wertscheintransportbehältern aufnehmbar und zwischenspeicherbar ist.
Die Datenübertragungsverbindung kann sowohl drahtlos als auch drahtgebunden erfolgen. Bei einer drahtgebundenen Datenübertragungsverbindung erfolgt die Datenübertragung insbesondere über eine Steckverbindung, die zwischen einem Steckverbinder der Vorrichtung und einem Steckverbinder des Wertscheintransportbehälters hergestellt ist, wenn der Wertscheintransportbehälter in einem Aufnahmefach der Vorrichtung aufgenommen ist. Durch eine solche Steckverbindung wird erreicht, dass eine sichere, zuverlässige Datenübertragung gewährleistet ist und dass Manipulationsversuche bei der Übertragung von Daten erschwert werden.

Bei der Erfindung hält die Steuereinheit der Vorrichtung beim Einsetzen des Wertscheintransportbehälters in das Aufnahmefach den Timer an und startet den Timer wieder mit der Restlaufzeit, die der Timer beim Einsetzen noch hatte, wenn der Wertscheintransportbehälter wieder aus dem Aufnahmefach herausgenommen wird. Hierdurch wird erreicht, dass der Timer für die Zeit der Zwischenspeicherung des Wertscheintransportbehälters in der Vorrichtung angehalten wird und erst bei der Entnahme weiter zählt. Somit bleibt die insgesamt für den Transport zur Verfügung stehende Zeit gleich dem voreingestellten Zeitintervall, wobei dieses Zeitintervall allerdings während der Zwischenspeicherung unterbrochen wird, so dass ein vorzeitiges unnötiges Auslösen der Entwertungseinheit vermieden wird.

Ferner ist vorteilhaft, wenn die Steuereinheit der Vorrichtung bei Aufnahme des Wertscheintransportbehälters in dem Aufnahmefach einen Betriebsmodus des Wertscheintransportbehälters einstellt. Die Steuereinheit stellt hierbei insbesondere einen aktivierten Betriebsmodus, in dem die Steuereinheit die Entwertungseinheit auslöst, wenn der Manipulationssensor einen Manipulationsversuch detektiert hat, oder einen deaktivierten Betriebsmodus, in dem die Steuereinheit die Entwertungseinheit nicht auslöst, wenn der Manipulationssensor einen Manipulationsversuch detektiert hat, ein. Hierdurch wird erreicht, dass die Steuereinheit der Vorrichtung ein für die jeweiligen Bedingungen der Zwischenspeicherung in der Vorrichtung passenden Betriebsmodus einstellt. Durch das Einstellen des aktivierten Betriebsmodus wird insbesondere erreicht, dass die Vorrichtung nicht in Form eines Tresors ausgebildet sein muss, da im aktivierten Betriebsmodus auch ohne Sicherung des Wertscheintransportbehälters durch einen Tresor Manipulationsversuchen vorgebeugt wird bzw. Manipulationsversuche vermieden werden. Hierdurch kann auf einen Tresor verzichtet werden, wodurch Aufwand und Kosten eingespart werden.

Die Vorrichtung ist insbesondere in einem Fahrzeug, vorzugsweise einem Werttransportfahrzeug, angeordnet. Durch die Einstellung des Timers sowie des Betriebsmodus des Wertscheintransportbehälters durch die in dem Fahrzeug aufgenommene Vorrichtung wird erreicht, dass auf eine Panzerung des Fahrzeugs bzw. eine Speicherung des Wertscheintransportbehälters in einem Tresor innerhalb des Fahrzeugs verzichtet werden kann, da das Wertscheintransportbehältnis durch die Entwertungseinheit und die entsprechende Sensorik ausreichend gesichert ist. Ferner können über die Datenübertragungsverbindung während der Wertscheintransportbehälter in dem Aufnahmefach aufgenommen ist Logistikdaten zwischen der Vorrichtung und dem Wertscheintransportbehälter übertragen werden, so dass insbesondere auf handschriftliche Eintragung von Logistikdaten während des Transportes auf auf dem Wertscheintransportbehälter angeordneten Zetteln bzw. beigefügten Zetteln verzichtet werden kann. Hierdurch werden der Aufwand reduziert und die Fehleranfälligkeit minimiert.

Ferner kann die Vorrichtung auch ortsfest in einem Gebäude angeordnet sein. Auch hier kann durch diese Vorrichtung zum Zwischenspeichern der Wertscheintransportbehälter auf einen Tresor verzichtet werden. Die Vorrichtung ist insbesondere in einem sogenannten Backoffice angeordnet, bei dem automatischen Kassen entnommene Wertscheintransportbehälter entleert und/oder befüllt werden. Ferner kann die Vorrichtung auch in einem sogenannten Cash Center angeordnet sein. Unter einem Cash Center wird insbesondere eine zentraler Ort verstanden, an dem Geldkassetten entleert und/oder befüllt werden.

Bei einer weiteren Ausführungsform der Erfindung ist die Vorrichtung derart ausgebildet, dass sie manuell tragbar ist. Unter einem manuellen Tragen wird hierbei verstanden, dass die Vorrichtung von einer Person von einem Herkunftsort zu einem Zielort transportierbar ist. Die Vorrichtung ist hierzu insbesondere derart ausgebildet, dass sie nicht mehr als 25 kg wiegt, insbesondre ein Gewicht im Bereich zwischen 3kg und 25kg hat.

Über die Datenübertragungsverbindung werden insbesondere Daten mit Informationen über den Wertscheinbestand des Wertscheintransportbehälters, Manipulationsversuche, den Herkunftsort des Wertscheintransportbehälters, den Bestimmungsort des Wertscheintransportbehälters, Übergabeorte des Wertscheintransportbehälters und/oder Übergabezeitpunkte des Wertscheintransportbehälters übertragen. Hierdurch wird erreicht, dass diese Informationen nicht manuell über entsprechende Laufzettel übertragen werden müssen bzw. nicht manuell in Speicherelemente des Wertscheintransportbehälters eingegeben werden müssen. Hierdurch werden der Aufwand und die Fehleranfälligkeit reduziert.

Ein weiterer Aspekt der Erfindung betrifft einen Wertscheintransportbehälter, bei dem in einem ersten Betriebsmodus die Steuereinheit die Entwertungseinheit nach einem ersten voreingestellten Zeitintervall und in einem zweiten Betriebsmodus nach einem zweiten voreingestellten Zeitintervall auslöst. In einem Speicherbereich des Speicherelementes des Wertscheintransportbehälters sind Herkunftsdaten mit Informationen über die letzten beiden Vorrichtungen zur Handhabung von Wertscheinen, in denen der Wertscheintransportbehälter aufgenommen war, gespeichert. Die Steuereinheit stellt den Betriebsmodus in Abhängigkeit dieser Herkunftsdaten ein. Hierdurch wird ein intelligenter Wertscheintransportbehälter bereitgestellt, bei dem die Steuereinheit anhand der Herkunftsdaten den jeweils optimalen Betriebsmodus automatisch selbst einstellt, ohne dass der Betriebsmodus extern, beispielsweise über eine zwischen dem Wertscheintransportbehälters und einer Vorrichtung zur Handhabung von Wertscheinen ausgebildeten Datenübertragungsverbindung oder manuell, eingestellt werden muss. Bei den beiden Betriebsmodi handelt es sich insbesondere um verschiedene Transportmodi, wobei bei dem ersten Betriebsmodus ein kurzes Zeitintervall eingestellt ist, welches zum Transport des Wertscheintransportbehälters über kurze Strecken dient, und in dem zweiten Betriebsmodus ein verglichen mit dem ersten Zeitintervall langes Zeitintervall eingestellt ist, welches für den Transport des Wertscheintransportbehälters über lange Strecken bestimmt ist.

Es ist vorteilhaft, wenn in einem Speicherbereich des Speicherelementes Zieldaten mit Informationen über die Vorrichtung zur Handhabung von Wertscheinen, zu der der Wertscheintransportbehälter als nächstes transportiert werden soll, gespeichert sind und wenn die Steuereinheit den Betriebsmodus in Abhängigkeit dieser Zieldaten einstellt. Hierdurch wird erreicht, dass neben den Herkunftsdaten auch Zieldaten für die Auswahl des optimalen Betriebsmodus berücksichtigt werden. Der Zwischenspeicher kann, wie bereits erwähnt, ein mobiles Zwischenlager sein, wobei es vorzugsweise in einem Fahrzeug angeordnet ist.

Bei mindestens einer der beiden Vorrichtungen zur Handhabung von Wertscheinen kann es sich um eine der zuvor beschriebenen Vorrichtungen zur Zwischenspeicherung von Wertscheintransportbehältern handeln. Durch die Speicherung von Daten mit Informationen über die Aufnahme des Wertscheintransportbehälters in diesem Zwischenspeicher und derjenigen Vorrichtung, in der der Wertscheintransportbehälter vor dem Zwischenspeicher aufgenommen war, kann die Steuereinheit ermitteln, wohin der Wertscheintransportbehälter als nächstes transportiert werden soll, so dass ohne Vorliegen von Zieldaten der optimale Transportmodus einstellbar ist.

Ferner ist es vorteilhaft, wenn die Steuereinheit einen dritten Betriebsmodus einstellt, wenn der Wertscheintransportbehälter in einem Geldautomaten, einer automatischen Tresorkasse und/oder einem automatischen Kassensystem angeordnet ist. In diesem dritten Betriebsmodus löst die Steuereinheit die Entwertungseinheit aus, wenn ein Manipulationsversuch durch eine Manipulationssensoreinheit detektiert wurde. Die Manipulationssensoreinheit kann einen Beschleunigungssensor, einen Lagesensor, einen Schocksensor, einen Flüssigkeitssensor, einen Gassensor und/oder einen Sensor zur Detektion einer Öffnung eines Deckels des Wertscheintransportbehälters umfassen. Ist der Wertscheintransportbehälter in einem Geldautomaten, einer automatischen Tresorkasse oder einem automatischen Kassensystem angeordnet, so wird beim Auslösen der Manipulationssensoreinheit davon ausgegangen, dass ein Manipulationsversuch vorliegt und somit die Entwertungseinheit ausgelöst.

Der Wertscheintransportbehälter ist insbesondere in Form einer Geldkassette ausgebildet, wodurch ein unautorisierter Zugriff auf die Wertscheine erschwert wird. Die Geldkassette kann sowohl einen Rollenspeicher, in dem die Wertscheine in aufgewickelter Form gespeichert sind, als auch ein Aufnahmefach, in dem die Wertscheine in gestapelter Form gespeichert sind, umfassen.

Ein weiterer Aspekt betrifft eine Anordnung zur Handhabung von Wertscheinen, die eine zuvor geschriebene Vorrichtung zum Zwischenspeichern mindestens eines Wertscheintransportbehälters umfasst, wobei in dem Aufnahmefach der Vorrichtung ein zuvor beschriebener Wertscheintransportbehälter aufgenommen ist.

Weitere Merkmale und Vorteile der Erfindung ergeben sich aus der folgenden Beschreibung, die die Erfindung anhand von Ausführungsbeispielen im Zusammenhang mit den beigefügten Figuren näher erläutert.

Es zeigen:
- Figur 1: eine schematische Darstellung einer Vorrichtung zum Zwischenspeichern von Wertscheintransportbehältern;
- Figur 2: eine schematische Darstellung einer Vielzahl von automatischen Kassentresoren, eines Racks und eines Konsolidators;
- Figur 3: eine schematische Darstellung eines Wertscheintransportbehälters; und
- Figur 4: ein Ablaufdiagramm des Einstellens der Betriebsmodi eines Wertscheintransportbehälters während des Transportes des Wertscheintransportbehälters zwischen verschiedenen Vorrichtungen zur Aufnahme des Wertscheintransportbehälters.

In Figur 1 ist eine schematische Darstellung einer als Rack 10 ausgebildeten Vorrichtung zum Zwischenspeichern von Wertscheintransportbehältern dargestellt. Das Rack 10 umfasst eine Vielzahl von Aufnahmefächern zur Aufnahme jeweils eines Wertscheintransportbehälters, wobei eines dieser Aufnahmefächer beispielhaft mit dem Bezugszeichen 12 und einer dieser Wertscheintransportbehälter beispielhaft mit den Bezugszeichen 14 bezeichnet sind.

Der Wertscheintransportbehälter 14 ist insbesondere in Form einer Geldkassette ausgebildet, in der die zu speichernden Wertscheine aufgenommen und vor unautorisierten Zugriffen geschützt sind. Zur Speicherung der Wertscheine kann die Geldkassette einen Rollenspeicher und/oder mindestens ein Aufnahmefach zum Speichern der Wertscheine in gestapelter Form umfassen. Ferner umfasst die Geldkassette 14 eine Entwertungseinheit zum automatischen Ungültigmachen der in ihr gespeicherten Wertscheine im Falle eines detektierten Manipulationsversuches. Die Entwertungseinheit ist insbesondere in Form eines Tintenkits ausgebildet, durch das die gespeicherten Wertscheine bei einem Manipulationsversuch irreversibel mit einem Farbstoff eingefärbt werden, so dass diese für von einem potenziellen Dieb nicht mehr in den Geldkreislauf gebracht werden können.

Ferner umfasst der Wertscheintransportbehälter 14 eine Steuereinheit zur Steuerung der Entwertungseinheit, die die Entwertungseinheit, insbesondere zum Auslösen, ansteuert. Unter dem Auslösen der Entwertungseinheit wird verstanden, dass mit Hilfe der Entwertungseinheit die gespeicherten Wertscheine ungültig gemacht werden. Die Steuereinheit umfasst einen Timer, der ein voreingestelltes Zeitintervall herunterzählt oder bis zu einem voreingestellten Wert heraufzählt. Nach Ablauf des voreingestellten Zeitintervalls löst die Steuereinheit in einem aktivierten Betriebsmodus die Entwertungseinheit aus. Hierdurch soll insbesondere beim Transport des Wertscheintransportbehälters zwischen einem Geldautomaten, einem automatischen Kassensystem, einer automatischen Tresorkasse, einem Zwischenspeicher 10, einem Cash Center oder einem Backoffice erreicht werden, dass, wenn der Transport ungewöhnlich lange dauert, beispielsweise weil der Servicemitarbeiter, der den Wertscheintransportbehälter 14 transportiert, überfallen wird, die in dem Wertscheintransportbehälter 14 aufgenommenen Wertscheine entwertet werden und somit für den Täter, der den Überfall durchführt, unbrauchbar sind. Hierdurch soll Manipulationsversuchen von vornherein vorgebeugt werden.

In einem deaktivierten Betriebsmodus dagegen löst die Steuereinheit die Entwertungseinheit nicht aus, selbst wenn der Timer abgelaufen ist. Alternativ kann im deaktivierten Betriebsmodus auch der Timer deaktiviert werden, so dass überhaupt keine von einem Zeitintervall abhängige Auslösung erfolgt. Hierzu wird der Timer insbesondere in kurzen Abständen immer wieder neu auf das voreingestellte Zeitintervall eingestellt. Ist der Wertscheintransportbehälter 14 in dem Aufnahmefach 12 des Racks 10 zur Zwischenspeicherung angeordnet, so ist zwischen dem Wertscheintransportbehälter 14 und dem Rack 10 eine Datenübertragungsverbindung ausgebildet. Über diese Datenübertragungsverbindung sind insbesondere Daten zwischen der Steuereinheit des Wertscheintransportbehälters und einer nicht dargestellten Steuereinheit des Racks 10 übertragbar. Die Datenübertragungsverbindung kann sowohl drahtlos als auch drahtgebunden ausgebildet sein. Bei einer bevorzugten Ausführungsform der Erfindung erfolgt die Datenübertragung über eine zwischen einem Steckverbinder des Racks 10 und einem Steckverbinder des Wertscheintransportbehälters 14 ausgebildete Steckverbindung. Hierzu wird insbesondere derjenige Steckverbinder des Wertscheintransportbehälters 14 verwendet, der auch zur Datenübertragung zwischen dem Wertscheintransportbehälter 14 und einem Geldautomaten, einem automatischen Kassensystem und/oder einer automatischen Tresorkasse verwendet wird, wenn der Wertscheintransportbehälter 14 in die entsprechende Vorrichtung eingesetzt ist. Hierdurch wird erreicht, dass kein separater Stecker für die Datenübertragung zwischen dem Wertscheintransportbehälter 14 und dem Rack 10 vorgesehen sein muss, so dass ein einfacher, kostengünstiger Aufbau des Wertscheintransportbehälters 14 erreicht wird.
Über die Datenübertragungsverbindung sind Daten zur Einstellung des Timers von der Steuereinheit des Racks 10 zur Steuereinheit des Wertscheintransportbehälters 14 übertragbar. Bei einer Ausführungsform der Erfindung wird der Timer angehalten, sobald der Wertscheintransportbehälter 14 in das Rack 10 eingesetzt ist. Wird der Wertscheintransportbehälter 14 wieder aus dem Aufnahmefach 12 entnommen, so läuft der Timer weiter. Hierdurch wird erreicht, dass während der Zwischenspeicherung des Wertscheintransportbehälters 14 in dem Rack 10 der Timer nicht weiter läuft und somit ein unnötiges Auslösen der Entwertungseinheit vermieden wird.
Zusätzlich zu den Daten mit Informationen über die Einstellung des Timers der Steuereinheit des Wertscheintransportbehälters 14, mit denen der Timer bei Aufnahme des Wertscheintransportbehälters 14 in dem Rack 10 eingestellt wird, können über die Datenübertragungsverbindung auch weitere Daten übertragen werden. Insbesondere kann auf diese Weise durch die Steuereinheit des Racks 10 ein Betriebsmodus des Wertscheintransportbehälters 14 eingestellt werden. Der Wertscheintransportbehälter 14 kann somit insbesondere zwischen dem aktivierten und dem deaktivierten Betriebsmodus umgeschaltet werden. Zusätzlich kann der Wertscheintransportbehälter 14 in einen speziellen Zwischenspeichermodus versetzt werden, in den der Wertscheintransportbehälter 14 versetzt ist, wenn er in einem Rack 10 aufgenommen ist. In diesem Zwischenspeichermodus sind insbesondere verschiedene Sensoren zur Detektion eines Manipulationsversuches, insbesondere Beschleunigungs-, Schock-, Lage-, Flüssigkeits-, Gas- und/oder Sensoren zur Detektion einer Öffnung eines Deckels des Wertscheintransportbehälters 14 aktiviert, so dass mit ihrer Hilfe ein Manipulationsversuch detektierbar ist und bei Vorliegen eines Manipulationsversuchs die Entwertungseinheit ausgelöst werden kann. Hierdurch wird erreicht, dass das Rack 10 nicht wie ein Tresor gesichert sein muss, da eine Manipulation während der Zwischenspeicherung des Wertscheintransportbehälters 14 in dem Rack 10 durch die entsprechende Sensorik des Wertscheintransportbehälters 14 detektiert und durch die Entwertungseinheit verhindert wird.

In Figur 2 sind eine Vielzahl von automatischen Kassentresoren, ein Rack 20 und ein Konsolidator 22 dargestellt. Einer der automatischen Kassentresore ist beispielhaft mit dem Bezugszeichen 24 bezeichnet. In den automatischen Kassentresoren 24 ist jeweils mindestens ein Wertscheintransportbehälter 26 aufnehmbar, wobei der Wertscheintransportbehälter 26 in dem dargestellten Beispiel als transportabler Rollenspeicher ausgebildet ist. Ist ein transportabler Rollenspeicher 26 maximal befüllt und/oder bei Ladenschluss werden die Rollenspeicher 26 von dem Kassenpersonal aus dem automatischen Kassentresor 24 entnommen und in ein Backoffice transportiert, wo sie mithilfe eines sogenannten Konsolidators 22 entleert und ggf. neu mit Wertscheinen befüllt werden. Zu Ladenschlusszeiten kann es dazu kommen, dass die Kassenkräfte aus den verschiedenen automatischen Tresorkassen 24 alle gleichzeitig die entsprechenden Rollenspeicher 26 entnehmen und in das Back Office transportieren. Während des Transportes des Rollenspeichers ist der Timer des transportablen Rollenspeichers 26 mit einem voreingestellten Zeitintervall aktiviert, so dass für den Transport zum Konsolidator 22 nur das entsprechende Zeitintervall zur Verfügung steht. Wird das voreingestellte Zeitintervall überschritten, d.h. dass der Timer den Wert "0" oder einen anderen voreingestellten Grenzwert erreicht hat, so löst die Steuereinheit die Entwertungseinheit aus und die in dem transportablen Rollenspeicher 26 aufgenommenen Wertscheine werden durch das Tintenkit irreversibel eingefärbt.

Werden zu Ladenschlusszeiten gleichzeitig eine Vielzahl von transportablen Rollenspeichern 26 in das Backoffice transportiert, so kann es vor dem Konsolidator 22 zu einem Stau kommen, da jeweils nur ein transportabler Rollenspeicher 26 in den Konsolidator 22 aufgenommen werden kann. Damit es während dieses Staus nicht dazu kommt, dass die Entwertungseinheiten der noch nicht im Konsolidator 22 aufgenommenen transportablen Rollenspeicher 26 durch Ablaufen der jeweiligen Timers ausgelöst werden, obwohl überhaupt kein Manipulationsversuch vorliegt, werden die transportablen Rollenspeicher 26 in dem Rack 20 zwischengespeichert. Während die transportablen Rollenspeicher 26 in dem Rack 20 zwischengespeichert sind, hält die Steuereinheit des Racks 20 die Timer der gespeicherten Rollenspeicher 26 an, so dass diese Timer nicht weiter laufen und nicht zu einem Auslösen der Entwertungseinheit führen können. Wird ein Rollenspeicher 26 wieder aus dem Rack 20 entnommen, so läuft der Timer automatisch weiter. Alternativ kann bei der Entnahme bzw. kurz vor der Entnahme des transportablen Rollenspeichers 26 aus dem Rack 20 der Timer auch mit einem neuen voreingestellten Zeitintervall neu gestartet werden. Hierzu wird insbesondere ein relativ kurzes voreingestelltes Zeitintervall verwendet, da der Transport zwischen dem Rack 20 und dem Konsolidator 22 in der Regel nicht viel Zeit benötigt.

Zusätzlich zu den für die Einstellung des Timers benötigten Daten können über die Datenübertragungsverbindung zwischen dem transportablen Rollenspeicher 26 und dem Rack 20 auch Logistikdaten des transportablen Rollenspeichers 26 übertragen werden. Insbesondere können über die Datenübertragungsverbindung Daten mit Informationen über die Anzahl und den Wert aller in dem transportablen Rollenspeicher 26 aufgenommenen Wertscheine, über die Vorrichtung, in der der transportable Rollenspeicher 26 aufgenommen war, bzw. die letzten Vorrichtungen, in denen der transportable Rollenspeicher 26 aufgenommen war, und/oder über den Bestimmungsort des transportablen Rollenspeichers 26 übertragen werden. Diese Logistikdaten werden insbesondere von dem Rack 20 an eine zentrale Datenverarbeitungseinheit übermittelt, mithilfe derer das Cash Management einer Vielzahl von automatischen Kassensystemen, automatischen Tresorkassen, Geldsystemen und/oder Wertscheintransporteinrichtungen gesteuert und koordiniert wird.

Ferner kann über die Steckverbindung, über die beispielsweise die Datenübermittlung erfolgt, auch die Stromversorgung des Rollenspeichers 26 erfolgen, indem über die Steckverbindung elektrische Energie übertragen wird. Auf diese Weise wird das Serviceintervall für den transportablen Rollenspeicher erhöht. Das Serviceintervall ist insbesondere das Zeitintervall, in dem ein transportabeler Rollenspeieher regelmäßig mit elektrischer Energie versorgt werden muss.

Wie bereits beschrieben, kann die Steuereinheit des Racks 20 verschiedene Betriebsmodi des transportablen Rollenspeichers 26 einstellen. Insbesondere sind verschiedene Betriebsmodi während Aufnahme des transportablen Rollenspeichers 26 in dem Rack 20 vorgesehen. So ist beispielsweise ein sogenannter Nachtmodus vorgesehen, bei dem die Sensoren des transportabeln Rollenspeichers 26 zur Detektion von Manipulationsversuchen "scharf" geschaltet sind, d.h. dass, sobald mindestens einer der Sensoren einen Manipulationsversuch detektiert, das Tintenkit ausgelöst wird. Auf diese Weise wird erreicht, dass ein mit Wertscheinen befüllter transportabler Rollenspeicher 26 sicher über Nacht in dem Rack 20 gelagert werden kann, ohne dass das Rack 20 tresorähnlich aufgebaut und gesichert sein muss. In einem Wartemodus dahingegen, der aktiviert wird, wenn der transportable Rollenspeicher 26 in dem Rack 20 aufgenommen ist und nur kurzfristig darauf wartet, dass er in den Konsolidator 22 aufgenommen und entleert bzw. neu befüllt werden kann, sind die Sensoren nicht "scharf" geschaltet, da keine langfristige Zwischenspeicherung des transportablen Rollenspeichers 26 vorgesehen ist. Auf diese Weise wird während des zum Teils hektischen Hinzuführen und Entnehmen von transportablen Rollspeichern 26 in das bzw. aus dem Rack 20 bei Kassenschluss ein Fehlauslösen des Tintenkits von einem oder mehrerer der Rollenspeicher 26 vermieden.

Ferner kann der Rollenspeicher 26 einen GPS-System und/oder GSM-System umfassen, mit deren Hilfe jederzeit der aktuelle Standort des transportablen Rollenspeichers 26 ermittelbar ist. Durch die zwischen dem Rack 20 und dem transportablen Rollenspeicher 26 ausgebildete Datenübertragungsverbindung kann insbesondere der mit Hilfe des Systems übermittelte Standort an die zentrale Datenverarbeitungseinheit übermittelt werden.

Bei einer alternativen Ausführungsform der Erfindung können anstelle von transportablen Rollenspeichern 26 auch Geldkassetten verwendet werden, bei denen die Wertscheine in gestapelter Form in Aufnahmefächern aufgenommen sind. Ebenso ist es alternativ möglich, dass in dem Rack 20 der transportable Rollenspeicher 26 nicht während des Wartens auf die Entleerung in dem Konsolidator 22 gespeichert ist, sondern auch nach dem erneuten Befüllen über Nacht zwischengespeichert werden. Alternativ kann das Rack 20 anstelle in einem Backoffice auch in einem Cash Center verwendet werden, in dem Geldkassetten befüllt und/oder entleert werden. In dem Rack 20 werden in diesem Fall die Geldkassetten, die einem Geldautomaten entnommen wurden und/oder einem Geldautomaten zugeführt werden sollen vor bzw. nach dem Entleeren und/oder Befüllen zwischengespeichert. Auf diese Weise kann auch in einem Cash Center auf aufwendige und teuere Tresore verzichtet werden, da über das entsprechende Umschalten der verschiedenen Betriebsmodi mit Hilfe des Racks 20 und des Timers auf solche Tresorsicherung verzichtet werden kann.

Bei einer alternativen Ausführungsform der Erfindung kann das Rack 10, 20 zur Zwischenspeicherung der Wertscheintransportbehälter 14, 26 auch in einem Fahrzeug, insbesondere einem Werttransportfahrzeug angeordnet sein. In diesem Fall dient das in dem Fahrzeug aufgenommene Rack 10, 20 dazu, die Wertscheintransportbehälter 14 während des Transports mit Hilfe des Fahrzeuges aufzubewahren, ohne dass hierfür ein Tresor in dem Fahrzeug vorgesehen sein muss und/oder ein gepanzertes Fahrzeug verwendet werden muss, um die notwendige Sicherheit zu gewährleisten.

Durch die zwischen dem in dem Fahrzeug aufgenommenen Rack 10, 20 und dem in dem Rack 10, 20 aufgenommenen Wertscheintransportbehälter 14 ausgebildeten Datenübertragungsverbindung können insbesondere alle während des Transportes des Wertscheintransportbehälter 14 anfallenden Logistikdaten übertragen werden. Insbesondere kann auf diese Weise automatisch die Übergabe der Wertscheintransportbehälter 14 von einer Vorrichtung zu dem Fahrzeug bzw. einem Cash Center oder einem Backoffice zu dem Fahrzeug dokumentiert werden. Auf diese Weise kann auf ein manuelles schriftliches Abzeichnen der Übergaben und ein Scannen von ein- oder zweidimensionalen Codierungen, welche auf dem Wertscheintransportbehälter 14 angebracht sind, verzichtet werden. Ferner kann auf Funk- oder Infrarotgates, die eine teilautomatisierte Erfassung an den Übergabepunkten ermöglichen, verzichtet werden. Auf diese Weise wird insgesamt eine lückenlose einfache Planung und Überwachung der Prozesse während des Cash Managements erreicht und Aufwand und Kosten eingespart.

Bei einer weiteren alternativen Ausführungsform der Erfindung kann das Rack 10, 20 derart ausgebildet sein, dass es manuell, d.h. von einer Person, getragen werden kann. Hierzu ist das Rack 10, 20 derart ausgebildet, dass es mit der bzw. den in ihr aufgenommenen Wertscheintransportbehälter 14 nicht mehr als 25 Kilo wiegt.

In Figur 3 ist eine schematische Darstellung eines als Geldkassette 30 ausgebildeten Wertscheintransportbehälters dargestellt. Die Geldkassette 30 umfasst eine Wertscheinaufnahmeeinheit 32, in der die zu transportierenden und/oder zu speichernden Wertscheine aufgenommen sind. Die Wertscheinaufnahmeeinheit 32 kann sowohl als Rollenspeicher ausgebildet sein als auch in Form eines Wertscheinaufnahmefaches, in dem die zu speichernden Wertscheine in gestapelter Form aufgenommen sind. Ferner umfasst die Geldkassette 30 eine Entwertungseinheit 34 zum irreversiblen Ungültigmachen der in der Wertscheinaufnahmeeinheit 32 aufgenommenen Wertscheine sowie eine Steuereinheit 36, die die Entwertungseinheit 34 auslöst.

Ferner verfügt die Geldkassette 30 über eine Manipulationssensoreinheit 38 mit Hilfe derer Manipulationsversuche der Geldkassette 30 detektierbar sind. Die Manipulationssensoreinheit 38 kann einen Lagesensor, einen Beschleunigungssensor, einen Schocksensor, einen Flüssigkeitssensor, einen Gassensor und/oder einen Sensor zur Detektion einer Öffnung eines nicht dargestellten Deckels der Geldkassette 30 umfassen.

Des Weiteren hat die Geldkassette 30 ein Speicherelement 40, in dem zumindest Herkunftsdaten mit Informationen über zumindest in den letzten beiden Vorrichtungen, in denen die Geldkassette 30 aufgenommen war, gespeichert sind. Bei einer bevorzugten Ausführungsform der Erfindung werden in dem Speicherelement 40 nicht nur die letzten beiden Vorrichtungen gespeichert, in denen die Geldkassette 30 aufgenommen war, sondern die letzten n Stationen, in denen die Geldkassette 30 aufgenommen war.

Ferner sind in dem Speicherelement 40 Daten mit Informationen über verschiedene Betriebsmodi, die von der Steuereinheit einstellbar sind, hinterlegt. In einem sogenannten Safemodus ist die Manipulationssensoreinheit 38 "scharf" schaltet, d.h. wenn die Manipulationssensoreinheit 38 eine Manipulationsversuch detektiert, löst die Steuereinheit 36 die Entwertungseinheit 34 aus. Dieser Safemodus ist insbesondere dann aktiviert, wenn die Geldkassette 30 in einem Geldautomaten, einem automatischen Kassensystem und/oder einer automatischen Tresorkasse aufgenommen ist und wird daher auch als ATM-Betriebsmodus bezeichnet.

In einem sogenannten Rack-Betriebsmodus ist die Manipulationssensoreinheit 38 ebenfalls aktiviert, so dass bei der Detektion eines Manipulationsversuchs die Steuereinheit 36 die Entwertungseinheit 34 auslöst. Dieser Rack-Betriebsmodus ist insbesondere dann aktiviert, wenn die Geldkassette 30 in einem Rack 10, 20 zur Zwischenspeicherung von Wertscheintransportbehältern aufgenommen ist. Der Rack-Betriebsmodus unterscheidet sich beispielsweise dadurch von dem Safemodus, dass im Safemodus alle Sensoren der Manipulationssensoreinheit 38 aktiviert sind, wohingegen im Rack-Betriebsmodus die Lage- und/oder Beschleunigungssensoren der Manipulationssensoreinheit 38 deaktiviert sind und nur die anderen Sensoren der Manipulationssensoreinheit 38 aktiviert sind.

Des Weiteren ist die Steuereinheit 36 in mindestens zwei Transportmodi betreibbar, wobei in dem ersten Transportmodus ein Timer der Steuereinheit 36 mit einem voreingestellten ersten Zeitintervall aktiviert ist und in dem zweiten Transportmodus der Timer der Steuereinheit 36 mit einem voreingestellten zweiten Zeitintervall aktiviert ist. Bei einer bevorzugten Ausführungsform der Erfindung sind mehr als zwei Transportmodi vorgesehen, wobei bei jedem Transportmodus ein anderes Zeitintervall des Timers eingestellt ist und/oder in jedem Transportmodus andere Sensoren der Manipulationssensoreinheit 38 aktiviert sind.

Die Steuereinheit 36 stellt den Betriebsmodus der Geldkassette 30 in Abhängigkeit von den in dem Speicherelement 40 hinterlegten Herkunftsdaten ein. Ergeben die Herkunftsdaten beispielsweise, dass die Geldkassette 30 zuletzt in einem Rack 20 zur Zwischenspeicherung aufgenommen war und zuvor in einer automatischen Tresorkasse 24 aufgenommen war, so stellt die Steuereinheit 36 einen Transportmodus mit einem kurzen voreingestellten Zeitintervall ein, da die Steuereinheit aus diesen Herkunftsdaten ermittelt, dass die Geldkassette 30 als nächstes zu einem Konsolidator 22 transportiert wird.

Durch das Einstellen des jeweiligen Betriebsmodus aufgrund der in dem Speicherelement 40 gespeicherten Herkunftsdaten durch die Steuereinheit 36 der Geldkassette 30 wird erreicht, dass der Betriebsmodus nicht extern, beispielsweise durch eine Datenübertragung zwischen einer Vorrichtung, in der die Geldkassette 30 aufgenommen ist, und der Geldkassette 30 eingestellt werden muss, sondern die Steuereinheit 36 selbständig automatisch in jeweils optimalen Betriebsmodus einstellt. Die Geldkassette 30 wird daher auch als intelligente Geldkassette bezeichnet. Auf diese Weise werden der Aufwand für das Einstellen des richtigen Betriebsmodus sowie die Fehleranfälligkeit reduziert. Insbesondere wird hierdurch die Anzahl der Fehlauslösungen der Entwertungseinheit 34 reduziert, so dass Kosten und Aufwand eingespart werden.

In Figur 4 ist eine schematische vereinfachte Darstellung des Einstellens der verschiedenen Betriebsmodi eines Wertscheintransportbehälters während der Aufnahme in einem Konsolidator 22, einem Rack 20 und einer automatischen Tresorkasse 24 sowie während des Transportes zwischen den drei Vorrichtungen 20 bis 24 dargestellt. Wird der Wertscheintransportbehälter aus der automatischen Tresorkasse 24 entnommen, beispielsweise weil der Wertscheintransportbehälter voll oder leer ist, so wird der Wertscheintransportbehälter in einen ersten Transportmodus I versetzt, indem der Timer der Steuereinheit 36 auf ein erstes Zeitintervall eingestellt ist.

Wird der Wertscheintransportbehälter direkt zum Konsolidator 22 transportiert, so bleibt während des gesamten Transportes der erste Transportmodus I aktiviert. Ist der Wertscheintransportbehälter in dem Konsolidator 22 aufgenommen, wird ein deaktivierter Betriebsmodus aktiviert, in dem die Manipulationssensoreinheit 38 und der Timer deaktiviert sind, so dass die Entwertungseinheit 34 nicht durch die Steuereinheit 36 ausgelöst wird, während der Wertscheintransportbehälter in den Konsolidator 22 befüllt und/oder entleert wird. Wird der Wertscheintransportbehälter dahingegen nicht direkt in den Konsolidator 22 transportiert, sondern zuerst in dem Rack 20 zwischengespeichert, so wird während der Zwischenspeicherung in dem Rack der zuvor beschriebene Rack-Betriebsmodus aktiviert. Nach der Entnahme aus dem Rack 20 zum Transport zum Konsolidator 22 wird ein zweiter Transportmodus II eingestellt, bei dem der Timer auf ein zweites voreingestelltes Zeitintervall eingestellt ist. Das zweite voreingestellte Zeitintervall ist kürzer als das erste voreingestellte Zeitintervall, da der Transportweg zwischen dem Rack 20 und dem Konsolidator 22 kürzer ist als der Transportweg zwischen der automatischen Tresorkasse 24 und dem Rack 20 und kürzer ist als der Transportweg zwischen der automatischen Tresorkasse 24 und dem Konsolidator 22. Somit wird das Zeitintervall abhängig vom weiteren Transportweg festgelegt und voreingestellt.

Nach dem Befüllen des Wertscheintransportbehälters in dem Konsolidator 22 stellt die Steuereinheit 36 den ersten Transportmodus I ein. Wird der Wertscheintransportbehälter direkt zur automatischen Tresorkasse 24 transportiert, bleibt der erste Transportmodus I solange eingestellt, bis der Wertscheintransportbehälter in der automatischen Tresorkasse 24 aufgenommen ist, wo dann der Safemodus aktiviert wird. Wird der Wertscheintransportbehälter dahingegen zunächst in dem Rack 20 zwischengespeichert, so aktiviert die Steuereinheit 36 den Rack-Betriebsmodus. Bei der Entnahme aus dem Rack 20 zum Transport zur automatischen Tresorkasse 24 aktiviert die Steuereinheit 36 dann den zweiten Transportmodus II.

Das Einstellen der verschiedenen zuvor beschriebenen Betriebsmodi erfolgt jeweils automatisch durch die Steuereinheit 36 in Abhängigkeit der gespeicherten Herkunftsdaten. War der Wertscheintransportbehälter zuletzt in dem Rack 20 und zuvor in der automatischen Tresorkasse 24 aufgenommen, so ermittelt die Steuereinheit 36, dass der Wertscheintransportbehälter als nächstes zum Konsolidator 22 transportiert wird. Deshalb stellt die Steuereinheit 36 während dem Transport den zweiten Transportmodus II ein und nach Abschluss des Transportes den deaktivierten Betriebsmodus.

Ergeben die Herkunftsdaten dahingegen, dass der Wertscheintransportbehälter zuletzt in dem Konsolidator 22 und zuvor in dem Rack 20 oder der automatischen Tresorkasse 24 aufgenommen war, so stellt die Steuereinheit 36 beim Transport automatisch den ersten Transportmodus I ein, da sie ermittelt hat, dass der Wertscheintransportbehälter als nächstes zum Rack 20 oder zur automatischen Tresorkasse 24 transportiert wird. Gleiches gilt dann, wenn der Wertscheintransportbehälter zuletzt in der automatischen Tresorkasse 24 und zuvor im Rack 20 oder dem Konsolidator 22 aufgenommen war. In beiden Fällen stellt die Steuereinheit 36 ebenfalls den ersten Transportmodus I ein.

Bei einer alternativen Ausführungsform der Erfindung sind neben den Herkunftsdaten auch Zieldaten in dem Speicherelement 40 der Geldkassette 30 gespeichert, wobei die Steuereinheit 36 bei dem Einstellen der Betriebsmodi neben den Herkunftsdaten auch die Zieldaten berücksichtigt. Die Zieldaten enthalten insbesondere Informationen über die Vorrichtung, in die die Geldkassette 30 als nächstes aufgenommen werden soll. Die Zieldaten werden insbesondere an die Geldkassette 30 übertragen, während diese in einer Vorrichtung zur Handhabung von Wertscheinen aufgenommen ist und dann in dem Speicherelement 40 gespeichert.

### Bezugszeichenliste

- 10, 20: Rack
- 12: Aufnahmefach
- 14: Wertscheintransportbehälter
- 22: Konsolidator
- 24: automatische Tresorkasse
- 26: transportabler Rollenspeicher
- 30: Geldkassette
- 32: Wertscheinaufnahmeeinheit
- 34: Entwertungseinheit
- 36: Steuereinheit
- 38: Manipulationssensoreinheit
- 40: Speicherelement

## Patentansprüche

1. Vorrichtung zum Zwischenspeichern von mindestens einem Wertscheintransportbehälter,
mit mindestens einem Aufnahmefach (12) zur Aufnahme des Wertscheintransportbehälters (14, 26, 30)
wobei der Wertscheintransportbehälter (14, 26, 30) eine Entwertungseinheit (34) zum Ungültigmachen von in dem Wertscheintransportbehälter (14, 26, 30) aufgenommen Wertscheinen und eine Steuereinheit (36) mit einem Timer, die nach einem voreingestellten Zeitintervall die Entwertungseinheit (34) auslöst, umfasst, und
wobei zwischen einer Steuereinheit der Vorrichtung (10, 20) und der Steuereinheit (36) des Wertscheintransportbehälters (14, 26, 30) eine Datenübertragungsverbindung herstellbar ist, wenn der Wertscheintransportbehälter (14, 26, 30) in dem Aufnahmefach (12) angeordnet ist, wobei über diese Datenübertragungsverbindung Daten zur Einstellung des Timers von der Steuereinheit der Vorrichtung (10, 20) an die Steuereinheit (36) des Wertscheintransportbehälters (14, 26, 30) übertragbar sind, **dadurch gekennzeichnet, dass** die Steuereinheit der Vorrichtung (10, 20) beim Einsetzen des Wertscheintransportbehälters (14, 26, 30) in das Aufnahmefach (12) zum Zwischenspeichern den Timer anhält und den Timer bei der Entnahme aus dem Aufnahmefach (12) mit der Restlaufzeit, die der Timer beim Einsetzen noch hatte, wieder startet.

2. Vorrichtung (10, 20) nach Anspruch 1, **dadurch gekennzeichnet, dass** die Vorrichtung (10, 20) mehrere Aufnahmefächer (12) umfasst, in denen jeweils mindestens ein Wertscheintransportbehälter (14, 26, 30) aufnehmbar ist.

3. Vorrichtung (10, 20) nach einem der vorhergehenden Ansprüche, **dadurch gekennzeichnet, dass** die Datenübertragungsverbindung eine drahtlose und/oder eine drahtgebundene Datenübertragungsverbindung ist.

4. Vorrichtung (10, 20) nach einem der vorhergehenden Ansprüche, **dadurch gekennzeichnet, dass** die Datenübertragungsverbindung über eine Steckverbindung ausgebildet ist.

5. Vorrichtung (10, 20) nach einem der vorhergehenden Ansprüche, **dadurch gekennzeichnet, dass** Steuereinheit der Vorrichtung (10, 20) einen Betriebsmodus des Wertscheintransportbehälters (14, 26, 30) einstellt, insbesondere einen aktivierten Betriebsmodus, in dem die Steuereinheit (36) die Entwertungseinheit (34) auslöst, wenn ein Manipulationssensor (38) einen Manipulationsversuch detektiert hat, oder einen deaktivierten Betriebsmodus, in dem die Steuereinheit (36) die Entwertungseinheit (34) nicht auslöst, wenn ein Manipulationssensor (38) einen eine Manipulationsversuch detektiert hat, einstellt.

6. Vorrichtung (10, 20) nach einem der vorhergehenden Ansprüche, **dadurch gekennzeichnet, dass** zwischen der Vorrichtung (10, 20) und dem in dem Aufnahmefach (12) aufgenommenen Wertscheintransportbehälter (14, 26, 30) eine Energieversorgungsverbindung zur Versorgung des Wertscheintransportbehälters (14, 26, 30) mit elektrischer Energie ausgebildet ist.

7. Wertscheintransportbehälter, zur Aufnahme in eine Vorrichtung nach einem der Ansprüche 1 bis 6,
mit einer Entwertungseinheit (34) zum Ungültigmachen von in dem Wertscheintransportbehälter (14, 26, 30) aufgenommen Wertscheinen, und mit einer Steuereinheit (36) mit einem Timer, die nach einem voreingestellten Zeitintervall die Entwertungseinheit (34) auslöst,
**dadurch gekennzeichnet, dass** in einem ersten Betriebsmodus die Steuereinheit (36) die Entwertungseinheit (34) nach einem ersten mit Hilfe von über eine Datenübertragungsverbindung übertragbare Daten voreingestellten Zeitintervall auslöst,
dass die Steuereinheit (36) in einem zweiten Betriebsmodus die Entwertungseinheit (34) nach einem zweiten mit Hilfe von über eine Datenübertragungsverbindung übertragbare Daten voreingestellten Zeitintervall auslöst,
in einem Speicherbereich eines Speicherelements (40) des Wertscheintransportbehälters (14, 26, 30) Herkunftsdaten mit Informationen über die letzten beiden Vorrichtungen zur Handhabung von Wertscheinen, in denen der Wertscheintransportbehälter (14, 26, 30) zuletzt aufgenommen war, gespeichert sind, und
dass die Steuereinheit (36) den Betriebsmodus in Abhängigkeit der Herkunftsdaten einstellt, und wobei die Steuereinheit der Vorrichtung (10,20) beim Einsetzen des Wertscheintransportbehälters (14, 26, 30) in das Aufnahmefach (12) zum Zwischenspeichern den Timer anhält und den Timer bei der Entnahme aus dem Aufnahmefach (12) mit der Restlaufzeit, die der Timer beim Einsetzen noch hatte, wieder startet.

8. Wertscheintransportbehälter (14, 26, 30) nach Anspruch 7, **dadurch gekennzeichnet, dass** in einem Speicherbereich des Speicherelements (40) Zieldaten mit Informationen über die Vorrichtung zur Handhabung von Wertscheinen, zu der der Wertscheintransportbehälter (14, 26, 30) als nächstes transportiert werden soll, gespeichert sind, und dass die Steuereinheit (36) den Betriebsmodus in Abhängigkeit der Zieldaten einstellt.

9. Wertscheintransportbehälter (14, 26, 30) nach Anspruch 7 oder 8, **dadurch gekennzeichnet, dass** die Steuereinheit (36) einen dritten Betriebsmodus einstellt, wenn der Wertscheintransportbehälter (14, 26, 30) in einem Geldautomaten, einem automatischen Kassensystem und/oder eine automatischen Tresorkasse angeordnet ist, und dass die Steuereinheit (36) in dem dritten Betriebsmodus die Entwertungseinheit (34) auslöst, wenn ein Manipulationssensor (38) einen Manipulationsversuch detektiert hat.

10. Wertscheintransportbehälter (14, 26, 30) nach einem der Ansprüche 7 bis 9, **dadurch gekennzeichnet, dass** der Wertscheintransportbehälter (14, 26, 30) einen Rollenspeicher zur Speicherung von Wertscheinen und/oder mindestens ein Aufnahmefach zur Speicherung von Wertscheinen in gestapelter Form umfasst.

11. Anordnung zur Handhabung von Wertscheinen,
mit einer Vorrichtung (10, 20) nach einem der Ansprüche 1 bis 6,
wobei in dem Aufnahmefach (12) der Vorrichtung (10, 20) ein Wertscheintransportbehälter (14, 26, 30) nach einem der Ansprüche 7 bis 10 aufgenommen ist.

## Claims

1. Apparatus for temporarily storing at least one bill transport container,
having at least one holding compartment (12) for holding the bill transport container (14, 26, 30),
wherein the bill transport container (14, 26, 30) comprises a cancellation unit (34) for invalidating bills held in the bill transport container (14, 26, 30) and a control unit (36) having a timer, which control unit triggers the cancellation unit (34) after a preset time interval, and
wherein a control unit of the apparatus (10, 20) and the control unit (36) of the bill transport container (14, 26, 30) can have a data transmission link set up between them when the bill transport container (14, 26, 30) is arranged in the holding compartment (12),
wherein this data transmission link can be used to transmit data for setting the timer from the control unit of the apparatus (10, 20) to the control unit (36) of the bill transport container (14, 26, 30), **characterized in that** the control unit of the apparatus (10, 20) stops the timer when the bill transport container (14, 26, 30) is inserted into the holding compartment (12) for temporary storage and restarts the timer with the remaining time which the timer still had upon insertion when said bill transport container is removed from the holding compartment (12).

2. Apparatus (10, 20) according to Claim 1, **characterized in that** the apparatus (10, 20) comprises a plurality of holding compartments (12) which can each be used to hold at least one bill transport container (14, 26, 30).

3. Apparatus (10, 20) according to one of the preceding claims, **characterized in that** the data transmission link is a wireless and/or a wired data transmission link.

4. Apparatus (10, 20) according to one of the preceding claims, **characterized in that** the data transmission link is formed by means of a plug connection.

5. Apparatus (10, 20) according to one of the preceding claims, **characterized in that** the control unit of the apparatus (10, 20) sets a mode of operation for the bill transport container (14, 26, 30), particularly sets an activated mode of operation, in which the control unit (36) triggers the cancellation unit (34) when a manipulation sensor (38) has detected a manipulation attempt, or sets a deactivated mode of operation, in which the control unit (36) does not trigger the cancellation unit (34) when a manipulation sensor (38) has detected a manipulation attempt.

6. Apparatus (10, 20) according to one of the preceding claims, **characterized in that** the apparatus (10, 20) and the bill transport container (14, 26, 30) held in the holding compartment (12) have a power supply connection formed between them for supplying the bill transport container (14, 26, 30) with electric power.

7. Bill transport container,
for holding in an apparatus according to one of Claims 1 to 6, having a cancellation unit (34) for invalidating bills held in the bill transport container (14, 26, 30), and
having a control unit (36) having a timer, which control unit triggers the cancellation unit (34) after a preset time interval,
**characterized in that** in a first mode of operation the control unit (36) triggers the cancellation unit (34) after a first time interval preset with the aid of data that can be transmitted via a data transmission link,
**in that** in a second mode of operation the control unit (36) triggers the cancellation unit (34) after a second time interval preset with the aid of data that can be transmitted via a data transmission link,
a memory area of a memory element (40) of the bill transport container (14, 26, 30) stores origin data having information about the last two apparatuses for handling bills which last held the bill transport container (14, 26, 30), and
**in that** the control unit (36) sets the mode of operation on the basis of the origin data, and
wherein the control unit of the apparatus (10, 20) stops the timer when the bill transport container (14, 26, 30) is inserted into the holding compartment (12) for temporary storage and restarts the timer with the remaining time which the timer still had upon insertion when said bill transport container is removed from the holding compartment (12).

8. Bill transport container (14, 26, 30) according to Claim 7, **characterized in that** a memory area of the memory element (40) stores destination data having information about the apparatus for handling bills to which the bill transport container (14, 26, 30) is intended to be transported next, and **in that** the control unit (36) sets the mode of operation on the basis of the destination data.

9. Bill transport container (14, 26, 30) according to Claim 7 or 8, **characterized in that** the control unit (36) sets a third mode of operation when the bill transport container (14, 26, 30) is arranged in an automated teller machine, an automatic checkout system and/or an automatic checkout safe, and **in that** in the third mode of operation the control unit (36) triggers the cancellation unit (34) when a manipulation sensor (38) has detected a manipulation attempt.

10. Bill transport container (14, 26, 30) according to one of Claims 7 to 9, **characterized in that** the bill transport container (14, 26, 30) comprises a drum module for storing bills and/or at least one holding compartment for storing bills in stacked form.

11. Arrangement for handling bills,
having an apparatus (10, 20) according to one of Claims 1 to 6,
wherein the holding compartment (12) of the apparatus (10, 20) holds a bill transport container (14, 26, 30) according to one of Claims 7 to 10.

## Revendications

1. Dispositif destiné au stockage intermédiaire d'au moins un récipient de transport de papiers-valeurs, avec au moins un compartiment de réception (12) destiné à recevoir le récipient de transport de papiers-valeurs (14, 26, 30),
le récipient de transport de papiers-valeurs (14, 26, 30) comprenant une unité d'oblitération (34) destinée à invalider des papiers-valeurs reçus dans le récipient de transport de papiers-valeurs (14, 26, 30) et une unité de commande (36) qui est dotée d'une minuterie et qui déclenche l'unité d'oblitération (34) après un intervalle de temps préréglé, et
une liaison de transmission de données pouvant être établie entre une unité de commande du dispositif (10, 20) et l'unité de commande (36) du récipient de transport de papiers-valeurs (14, 26, 30) quand le récipient de transport de papiers-valeurs (14, 26, 30) est disposé dans le compartiment de réception (12),
des données destinées au réglage de la minuterie du dispositif (10, 20) pouvant être transmises à l'unité de commande (36) du récipient de transport de papiers-valeurs (14, 26, 30) par le biais de cette liaison de transmission de données,
**caractérisé en ce que** l'unité de commande du dispositif (10, 20) arrête la minuterie lors de l'introduction du récipient de transport de papiers-valeurs (14, 26, 30) dans le compartiment de réception (12) pour le stockage intermédiaire et, lors de l'enlèvement hors du compartiment de réception (12), fait redémarrer la minuterie avec la durée résiduelle que la minuterie avait encore lors de l'introduction.

2. Dispositif (10, 20) selon la revendication 1, **caractérisé en ce que** le dispositif (10, 20) comprend plusieurs compartiments de réception (12) dans lesquels au moins un récipient de transport de papiers-valeurs (14, 26, 30) peut respectivement être reçu.

3. Dispositif (10, 20) selon l'une des revendications précédentes, **caractérisé en ce que** la liaison de transmission de données est une liaison de transmission de données sans fil et/ou avec fil.

4. Dispositif (10, 20) selon l'une des revendications précédentes, **caractérisé en ce que** la liaison de transmission de données est constituée par le biais d'une connexion enfichable.

5. Dispositif (10, 20) selon l'une des revendications précédentes, **caractérisé en ce que** l'unité de commande du dispositif (10, 20) règle un mode de fonctionnement du récipient de transport de papiers-valeurs (14, 26, 30), en particulier un mode de fonctionnement activé dans lequel l'unité de commande (36) déclenche l'unité d'oblitération (34) quand un capteur de manipulation (38) a détecté une tentative de manipulation, ou règle un mode de fonctionnement désactivé dans lequel l'unité de commande (36) ne déclenche pas l'unité d'oblitération (34) quand un capteur de manipulation (38) a détecté une tentative de manipulation.

6. Dispositif (10, 20) selon l'une des revendications précédentes, **caractérisé en ce que**, entre le dispositif (10, 20) et le récipient de transport de papiers-valeurs (14, 26, 30) reçu dans le compartiment de réception (12), il est constitué un raccordement d'alimentation en énergie destiné à alimenter en énergie électrique le récipient de transport de papiers-valeurs (14, 26, 30).

7. Récipient de transport de papiers-valeurs,
destiné à être reçu dans un dispositif selon l'une des revendications 1 à 6,
avec une unité d'oblitération (34) destinée à rendre non valables des papiers-valeurs reçus dans le récipient de transport de papiers-valeurs (14, 26, 30),
et
avec une unité de commande (36), avec une minuterie, qui déclenche l'unité d'oblitération (34) après un intervalle de temps préréglé,
**caractérisé en ce que**, dans un premier de mode de fonctionnement, l'unité de commande (36) déclenche l'unité d'oblitération (34) après un premier intervalle de temps préréglé à l'aide de données pouvant être transmises par le biais d'une liaison de transmission de données,
**en ce que**, dans un deuxième mode de fonctionnement, l'unité de commande (36) déclenche l'unité d'oblitération (34) après un deuxième intervalle de temps préréglé à l'aide de données pouvant être transmises par le biais d'une liaison de transmission de données,
des données sur l'origine, avec des informations sur les deux derniers dispositifs destinées au maniement de papiers-valeurs dans lesquels le récipient de transport de papiers-valeurs (14, 26, 30) a été reçu en dernier,
sont stockées dans une zone mémoire d'un élément de mémoire (40) du récipient de transport de papiers-valeurs (14, 26, 30), et
**en ce que** l'unité de commande (36) règle le mode de fonctionnement en fonction des informations sur l'origine, et
l'unité de commande du dispositif (10, 20) arrête la minuterie lors de l'introduction du récipient de transport de papiers-valeurs (14, 26, 30) dans le compartiment de réception (12) destiné au stockage intermédiaire et, lors de l'enlèvement hors du compartiment de réception (12), fait redémarrer la minuterie avec la durée résiduelle que la minuterie avait encore lors de l'introduction.

8. Récipient de transport de papiers-valeurs (14, 26, 30) selon la revendication 7, **caractérisé en ce que**, dans une zone mémoire de l'élément de mémoire (40), des données de destination, avec des informations sur le dispositif destiné au maniement de papiers-valeurs vers lequel le récipient de transport de papiers-valeurs (14, 26, 30) doit être transporté ensuite, sont stockées, et **en ce que** l'unité de commande (36) règle le mode de fonctionnement en fonction des données de destination.

9. Récipient de transport de papiers-valeurs (14, 26, 30) selon la revendication 7 ou 8, **caractérisé en ce que** l'unité de commande (36) règle un troisième mode de fonctionnement quand le récipient de transport de papiers-valeurs (14, 26, 30) est disposé dans un distributeur automatique d'argent, un système de caisse automatique et/ou une caisse de coffre-fort automatique, et **en ce que**, dans le troisième mode de fonctionnement, l'unité de commande (36) déclenche l'unité d'oblitération (34) quand un capteur de manipulation (38) a détecté une tentative de manipulation.

10. Récipient de transport de papiers-valeurs (14, 26, 30) selon l'une des revendications 7 à 9, **caractérisé en ce que**
le récipient de transport de papiers-valeurs (14, 26, 30) comprend un stockeur à rouleaux destiné au stockage de papiers-valeurs et/ou au moins un compartiment de réception destiné au stockage de papiers-valeurs sous une forme empilée.

11. Ensemble destiné au maniement de papiers-valeurs, avec un dispositif (10, 20) selon l'une des revendications 1 à 6,
un récipient de transport de papiers-valeurs (14, 26, 30) selon l'une des revendications 7 à 10 étant reçu dans le compartiment de réception (12) du dispositif (10, 20).
